# EUROPÄISCHE PATENTSCHRIFT

(11) **EP 0 381 976 B1**
(45) Veröffentlichungstag und Bekanntmachung des Hinweises auf die Patenterteilung: **02.06.1993**
(21) Anmeldenummer: 90101163.5
(22) Anmeldetag: 20.01.1990
(51) Int. Cl.: H05B 3/46, H05B 3/06, H05B 3/16

(54) **Heizelement**
Heating element
Elément chauffant

(30) Priorität: 10.02.1989 DE 3903961
(43) Veröffentlichungstag der Anmeldung: 16.08.1990
(73) Patentinhaber: FIRMA FRIEDRICH WÜRTH, D-72186 Empfingen (DE)
(72) Erfinder: Wolf, Bernhard, D-7000 Stuttgart 80 (DE)
(74) Vertreter: Hoeger, Stellrecht & Partner

(56) Entgegenhaltungen:
- EP-A- 0 380 417
- FR-A- 2 368 926
- GB-A- 759 946
- GB-A- 1 114 724
- US-A- 3 217 279
- US-A- 3 253 243

## Beschreibung

Die Erfindung betrifft ein Heizelement, insbesondere für Toaster, mit einem Trägerkörper, mit sich am Trägerkörper abstützenden Anschlußelementen und mit einer endseitig über die Anschlußelemente mit Stromzuführungslitzen verbindbaren Heizwendel, welche mit den Anschlußelementen verschweißt und über diese am Trägerkörper gehalten ist.

Ferner betrifft die Erfindung ein Verfahren zum Herstellen eines Heizelements der vorstehend genannten Art.

Bei den bisher bekannten Heizelementen wird die Heizwendel zunächst auf einer Wickelmaschine gewickelt, dann werden jeweils endseitig eine oder mehrere Windungen der Heizwendel aufgebogen, das heißt endspiralisiert, und mittels einer Crimpverbindung mit der Stromanschlußlitze verbunden.

Die Fixierung der Heizwendel an dem Trägerkörper, bei welchem es sich beispielsweise um ein Keramikrohr handeln kann, auf welches die Heizwendel außen aufgeschoben wird, oder um ein Quarzrohr, in welches die Heizwendel innen eingezogen wird, erfolgt dadurch, daß entweder der aufgebogene Teil der Heizwendel umgebogen und in eine Wand des Trägerkörpers eingehängt wird oder über eine Crimpverbindung ein Anschlußstück, üblicherweise in Form eine Niete, angebracht wird.

Der Nachteil bei diesen bekannten Heizwendeln ist darin zu sehen, daß zum einen die Crimpverbindung keinen stets dauerhaften zuverlässigen elektrischen Kontakt gewährleistet und daß das Aufbiegen der Heizwendel zum Anbringen der Crimpverbindung einen aufwendigen Arbeitsgang darstellt.

Ferner ist aus der GB-A-759 946 ein Heizelement mit einem Trägerkörper und mit sich am Trägerkörper abstützenden Anschlußelementen bekannt. Bei diesem Heizelement ist die Heizwendel mit den Anschlußelementen über eine Punktschweißung verbunden.

Allerdings endet die Heizwendel an beiden Enden nicht mit einer letzten Spiralwindung, sondern es ist das letzte Stück der Heizwendel endspiralisiert umgebogen und mit den Anschlußelement verschweißt.

Ferner ist aus der US-A-3,253,243 ebenfalls eine Heizwendel offenbart, welche endseitig endspiralisiert und umgebogen ist, um den elektrischen Kontakt mit den Anschlußelementen herzustellen.

Der Erfindung liegt, ausgehend von der GB-A-759,946 die Aufgabe zugrunde, ein Heizelement der eingangs beschriebenen Art und ein Verfahren zum Herstellen einer solchen derart zu verbessern, daß ein guter elektrischer Kontakt mit der Heizwendel gewährleistet ist und daß das Heizelement möglichst einfach herstellbar ist. Diese Aufgabe wird bei einem Heizelement der eingangs beschriebenen Art erfindungsgemäß dadurch gelöst, daß die Heizwendel an beiden Enden mit einer letzten Spiralwindung endet und daß die Heizwendel mit mindestens einer endseitig liegenden Windung mit dem jeweiligen Anschlußelement verschweißt ist.

Der Vorteil der erfindungsgemäßen Lösung ist darin zu sehen, daß durch das Verschweißen der Anschlußelemente direkt mit mindestens einer endseitig liegenden Windung ein dauerhafter und zuverlässiger elektrischer Kontakt zwischen den Anschlußelementen und der Heizwendel hergestellt ist und daß außerdem dadurch, daß die Heizwendel an beiden Enden mit einer letzten Spiralwindung endet, die Herstellung einer Verbindung zwischen den Anschlußelementen und der Heizwendel kein Aufbiegen der Heizwendel erfordert, so daß dieser aufwendige Arbeitsgang eingespart ist, denn es erfolgt nach dem Wickeln der Heizwendel lediglich ein Abschneiden nach der jeweils letzten Windung und somit sind an der Heizwendel selbst keine weiteren Arbeitsgänge vorzunehmen. Dies ist auch deshalb von großem Vorteil, da ansonsten die Gefahr besteht, daß sich die Heizwendel ungleichmäßig verzieht.

Vorzugsweise findet bei den erfindungsgemäßen Heizelementen ein Keramikrohr Verwendung, auf dessen Außenumfangsseite dann die Heizwendel angeordnet ist, oder ein Quarzrohr, in dessen Innerem, also an dessen Innenumfangsseite die Heizwendel angeordnet ist.

Als besonders vorteilhaft hat es sich im Rahmen der Erfindung erwiesen, wenn die Heizwendel über die sich am Trägerkörper abstützenden Anschlußelemente gehalten ist.

Das Halten der Heizwendel an dem Trägerkörper mit der Abschlußelemente ist insbesondere dann von Vorteil, wenn die Heizwendel in Richtung ihrer Längsachse gespannt an dem Trägerkörper gehalten ist. In diesem Fall läßt sich das gespannte Halten der Heizwendel ganz einfach durch die sich an dem Trägerkörper abstützenden Anschlußelemente realisieren.

Um ein einfaches Abstützen der Anschlußelemente an dem Trägerkörper zu ermöglichen, ist vorgesehen, daß die Anschlußelemente sich am Trägerkörper abstützende Fortsätze aufweisen.

Ein Abstützen der Anschlußelemente über die Fortsätze ist in besonders einfacher Weise dadurch gelöst, daß die Fortsätze über eine dem Trägerkörper zugewandte Umfangsfläche der Heizwendel in Richtung auf den Trägerkörper zu überstehen und insbesondere in Richtung quer zu einer Längsachse der Heizwendel verlaufen.

Hierbei bestehen zwei unterschiedliche Möglichkeiten, welche insbesondere auch von der Art und der Ausbildung des Trägerkörpers abhängen. So sieht eine Alternative vor, daß die Fortsätze nach außen über die Heizwendel überstehen und eine zweite Alternative, daß die Fortsätze sich nach innen zur Längsachse hin erstrecken

Bei der vorliegenden Erfindung ist es aus herstellungstechnischen Gründen am einfachsten und auch zur Montage am zweckmäßigsten, wenn die Heizwendel an beiden Enden mit einer letzten Windung endet, das heißt wenn nach dem Wickeln der Heizwendel lediglich ein Abschneiden nach der jeweils letzten Windung erfolgt und somit an der Heizwendel selbst keine weiteren Arbeitsgänge, insbesondere kein Biegen der letzten Windung erfolgen müssen. Dies ist auch deshalb von großem Vorteil, da ansonsten stets die Gefahr besteht, daß sich die Heizwendel ungleichmäßig verzieht.

Die Erfindung geht davon aus, daß die Heizwendel mit mindestens einer endseitigen Windung mit den Anschlußelementen verschweißt ist. Besonders zweckmäßig ist es hierbei, wenn die Anschlußelemente mit der letzten Windung verschweißt sind, vorzugsweise wird sogar ein Verschweißen der Anschlußelemente mit den letzten zwei bis fünf Windungen der Heizwendel oder noch besser den letzten zwei bis drei Windungen der Heizwendel vorgesehen.

Um ein Verschweißen der Anschlußelemente mit der Heizwendel zu erleichtern, ist vorteilhafterweise vorgesehen, daß die Anschlußelemente mit einer Schweißfahne versehen sind.

Diese Schweißfahne ist, um die Erstreckung der Anschlußelemente in radialer Richtung zur Längsachse möglichst gering zu halten, so ausgebildet, daß sie der Krümmung der Windungen der Heizwendel im wesentlichen angepaßt ist.

Zusätzlich ist es zur Erleichterung der Montage des erfindungsgemäßen Heizelements zweckmäßig, wenn die Schweißfahne dem Trägerkörper gegenüberliegenden Umfangsseite der Windungen der Heizwendel anliegt, so daß bei der Montage der Heizwendel auf dem Trägerkörper diese nicht durch die Schweißfahne behindert wird.

Um jegliche Behinderung der Montage zu vermeiden, ist vorgesehen, daß die Anschlußelemente sich mit Ausnahme der Fortsätze nicht über die den Trägerkörper zugewandte Umfangsseite der Heizwendel hinaus erstrecken. Damit besteht die Möglichkeit, vor einem Anbringen der Heizwendel auf dem Trägerkörper die Anschlußelemente anzuschweißen, wobei die Fortsätze in Montagestellung stehen, das heißt ebenfalls nicht über die den Trägerkörper zugewandte Umfangsseite der Heizwendel hinaus erstrecken, und zu mindest bei einem Anschlußelement erst nach dem Anbringen der Heizwendel auf dem Trägerkörper die Fortsätze in eine Haltestellung umzubiegen, in welcher sie sich über die dem Trägerkörper zugewandte Umfangsseite der Heizwendel hinaus erstrecken.

Zusätzlich können bei der erfindungsgemäßen Lösung die Stromzuführungslitzen über Crimpverbindungen an den Anschlußelementen gehalten sein. Um jedoch auch zwischen den Zuführungslitzen und den Anschlußelementen eine sichere und dauerhafte Kontaktierung zu erreichen, ist vorgesehen, daß die Anschlußelemente mit den Stromzuführungslitzen verschweißt sind. Hierzu sind die Anschlußelemente vorteilhafterweise so ausgebildet, daß sie eine Anschlußfahne für die Stromzuführungslitzen aufweisen.

Bislang wurde die Ausbildung des Trägerkörpers nicht im einzelnen spezifiziert. Es hat sich im Rahmen der vorliegenden Erfindung jedoch als besonders zweckmäßig erwiesen, wenn der Trägerkörper lang,estreckt ist, insbesondere wenn es sich bei dem Trägerkörper um ein Rohr handelt.

Zweckmäßigerweise ist bei den langgestreckten Trägerkörpern vorgesehen, daß sich die Fortsätze endseitig an dem Trägerkörper abstützen, also vorzugsweise an dessen Stirnseiten anliegen.

Bezüglich der Materialauswahl für das Anschlußelement wurden bislang keine Festlegungen getroffen. Es hat sich jedoch im Rahmen der vorliegenden Erfindung als zweckmäßig erwiesen, wenn das Anschlußelement aus zunderfreiem Material ist, wobei das Material vorzugsweise hitzebeständiger als die Heizwendel ist. Dies hat sich als besonders zweckmäßig dann erwiesen, wenn als Heizwendel solche mit einer oberflächlichen Oxidationsschicht zum Einsatz kommen sollen, welche aufgrund ihrer oberflächlichen Oxidationsschicht den Vorteil haben, daß Kurzschlüsse zwischen einzelnen Windungen im Betrieb vermieden werden können.

Als besonders günstig hat sich im letztgenannten Fall eine Chrom-Nickel-Verbindung für das Anschlußelement erwiesen.

Die eingangs genannte Aufgabe wird außerdem auch noch durch ein Verfahren zum Herstellen eines Heizelements, insbesondere eines Heizelements gemäß den vorstehend genannten Ausführungsbeispielen, umfassend eine Heizwendel, einen Trägerkörper und beiderseits mit der Heizwendel verschweißte Anschlußelemente, über welche die Heizwendel mit Stromzuführungslitzen verbunden ist dadurch gelöst, daß die Heizwendel an beiden Enden nach der jeweils letzten Windung abgeschnitten wird, so daß sie mit der letzten Windung endet und danach mit mindestens einer endseitig liegenden Windung mit dem jeweiligen Anschlußelement verschweißt wird und daß die Heizwendel anschließend auf den Trägerkörper aufgezogen und mit den Anschlußelementen fixiert wird.

Hierbei ist es vorteilhaft, wenn zur Befestigung der Heizwendel am Trägerkörper die Anschlußelemente von einer Montagestellung, in welcher sie nicht über eine dem Trägerkörper zugewandte Umfangsseite der Heizwendel überstehen, in eine Haltestellung umgebogen werden, in welcher sie zumindest teilweise über die dem Trägerkörper zugewandte Umfangsseite der Heizwendel überstehen.

Bei einem bevorzugten Ausführungsbeispiel ist vorgesehen, daß hierbei Fortsätze der Anschlußelemente von der Montagestellung in die Haltestellung umgebogen werden.

Darüberhinaus ist zweckmäßigerweise vor dem Aufziehen der Heizwendel auf den Trägerkörper vorgesehen, daß beide Stromzuführungslitzen mit den Anschlußelementen verbunden werden.

Um auch zwischen den Stromzuführungslitzen und den Anschlußelementen gute elektrische Kontaktierung zu erreichen, werden die Stromführungslitzen an die Anschlußelemente ebenfalls angeschweißt.

Da insbesondere das Aufziehen der Heizwendeln auf den Trägerkörper Probleme bereitet, vorzugsweise dann, wenn die Heizwendeln einseitig nicht aufgebogen werden sollen, ist es im Rahmen der vorliegenden Erfindung besonders vorteilhaft, wenn die Stromzuführungslitzen als Hilfsmittel beim Aufziehen der Heizwendel auf den Träger verwendet werden.

Insbesondere ist hierzu vorgesehen, daß die Heizwendel durch Ziehen an einer Stromzuführungslitze auf den Träger aufgezogen wird.

Das einfachste Verfahren zum Aufziehen der Heizwendel auf den Trägerkörper sieht dabei vor, daß die Fortsätze des ersten Anschlußelements vor dem Aufziehen der Heizwendel in ihre Haltestellung gebogen werden, so daß bereits diese beim Aufziehen an den Trägerkörper zur Anlage kommen können. Als nächster Schritt erfolgt dann ein Umbiegen der Fortsätze des zweiten Anschlubelements nach dem Aufziehen in ihre Haltestellung.

Ein bevorzugtes Ausführungsbeispiel des erfindungsgemäßen Heizelements sieht vor, daß die Heizwendel vor dem Aufziehen auf den Trägerkörper oxidiert wird.

Hierbei ist es dann besonders zweckmäßig, wenn die Heizwendel vor dem Oxidieren mit den Anschlußelementen verschweißt wird.

Weitere Merkmale und Vorteile der vorliegenden Erfindung sind Gegenstand der nachfolgenden Beschreibung sowie der zeichnerischen Darstellung einiger Ausführungsbeispiele. In der Zeichnung zeigen:
- Fig. 1: eine Seitenansicht eines ersten Ausführungsbeispiels;
- Fig. 2: eine Draufsicht auf ein in einer Ebene gebogenes Anschlußelement;
- Fig. 3: eine Frontansicht in Richtung des Pfeils A in Fig. 1;
- Fig. 4: eine perspektivische Ansicht in Richtung des Pfeils A in Fig. 1;
- Fig. 5: eine Seitenansicht ähnlich Fig. 1 eines zweiten Ausführungsbeispiels;
- Fig. 6: eine Frontansicht in Richtung des Pfeils B in Fig. 5 und
- Fig. 7: eine perspektivische Ansicht in Richtung des Pfeils B in Fig. 5

Ein erstes in Fig. 1 als Ganzes mit 10 bezeichnetes Ausführungsbeispiel eines Heizelements umfaßt als Trägerkörper ein langgestrecktes Keramikrohr 12, welches auf einer Außenmantelfläche 14 eine auf das Keramikrohr 12 aufgezogene Heizwendel 16 trägt, die sich über das gesamte Keramikrohr 12 von einem ersten Ende 18 bis zu einem zweiten Ende 20 mit ihren einzelnen Windungen 22 erstreckt.

Vorzugsweise liegen die endseitigen drei bis vier Windungen 22 im Bereich des ersten Endes 18 und die endseitigen drei bis vier Windungen 22 im Bereich des zweiten Endes 20 aneinander an, während die Windungen 22 dazwischen einen Abstand voneinander aufweisen. Die Heizwendel 16 endet somit sowohl im Bereich des ersten Endes 18 als auch im Bereich des zweiten Endes 20 mit der jeweils letzten Windung 22.

Die jeweils aneinander anliegenden endseitigen Windungen 22 im Bereich des ersten Endes 18 und im Bereich des zweiten Endes 20 werden von einer Schweißfahne 24 eines als Ganzes mit 26 bezeichneten Anschlußelements (Fig. 2) übergriffen. Die Schweißfahne 24 ist dabei, wie insbesondere aus Fig. 3 und 4 zu ersehen, einem Krümmungsradius der einzelnen Windungen 22 der Heizwendel 16 auf deren Außenseite 28 angepaßt und übergreift die endseitigen Windungen 22 vorzugsweise im wesentlichen über deren halbem Umfang. Erfindungsgemäß sind die endseitigen drei bis vier Windungen 22 der Heizwendel 16 mit der Schweißfahne 24 verschweißt, wobei, wie aus Fig. 4 ersichtlich,eine Schweißstelle 30 vorzugsweise mittig der Schweißfahne 24 angeordnet ist und sich in Richtung einer Längsachse 34 der Heizwendel 16 und des Keramikrohrs 12 erstreckt.

An die Schweißfahne 24 anschließend umfaßt das Anschlußelement 26 noch zwei Fortsätze 32, welche in ihrer Haltestellung - in Fig. 3 gestrichelt gezeichnet - in radialer Richtung zu einer Längsachse 34 des Keramikrohrs 12 sowie der Heizwendel 16 auf die Längsachse 34 zu verlaufen und in ihrer Montagestellung - wie in Fig. 3 durchgezogen gezeichnet - nicht über die Außenseite 28 der endseitigen Windungen 22 in Richtung der Längsachse 34 nach innen vorstehen, sondern beispielsweise der Krümmung der Außenseite 28 angepaßt sind oder sich tangential zu dieser in gerader Richtung erstrecken.

Beim fertig montierten Heizelement 10 liegen die in Haltestellung gebogenen Fortsätze 32 jeweils an einer Stirnseite 35 des ersten Endes 18 oder des zweiten Endes 20 des Keramikrohrs 12 an und halten damit die in Richtung der Längsachse 34 mit Spannung auf das Keramikrohr 12 aufgezogene Heizwendel 16 in ihrer auf dem Keramikrohr 12 gespannten Stellung.

Jedes Anschlußelement 26 umfaßt ferner auf seiner der Schweißfahne 24 gegenüberliegenden Seite eine Anschlußfahne 36, welche sich im fertig montierten Zustand des Heizelements 10 in Richtung der Längsachse 34 von den Enden 18, 20 des Keramikrohrs 12 wegerstreckt. Diese Anschlußfahne 36 ist vorzugsweise mit einer Stromzuführungslitze 38.

Die Stromzuführungslitze 38 führt dann jeweils zu den elektrischen Anschlüssen für das Heizelement 1 .

Um ein Aufziehen der Heizwendel 16 auf das Keramikrohr 12 zu ermöglichen, ist die Stromzuführungslitze 38 vorzugsweise auf einer der Heizwendel 16 gegenüberliegenden Seite an der Anschlußfahne 36 anliegend angeordnet und mit dieser verschweißt.

Besonders bevorzugt ist es im Rahmen der vorliegenden Erfindung, wenn das Anschlußelement 26 aus zunderfreiem Material, insbesondere aus einer Chrom-Nickel-Verbindung, hergestellt ist.

Die Montage des Heizelements 10 gemäß dem ersten Ausführungsbeispiel erfolgt nun so, daß nach dem Wickeln der Heizwendel 16 diese auf die gewünschte Länge abgeschnitten wird. Anschließend erfolgt ein Verschweißen der jeweils endseitigen Windungen 22 mit den jeweiligen Schweißfahne 24 der Anschlußelemente 26, wobei die Fortsätze 32 noch in der Montagestellung ausgerichtet sind, wie in Fig. 3 dargestellt.

Darauffolgend werden die Stromzuführugslitzen 38 mit den jeweiligen Anschlußfahnen 36 der Anschlußelemente 26 verschweißt.

Vor dem Aufziehen der Heizwendel 16 auf das Keramikrohr 12 erfolgt ein Umbiegen der Fortsätze 32 von einem der Anschlußelemente 26 in die Haltestellung.

Das Keramikrohr 12 wird nun von der Seite in die Heizwendel eingeschoben, auf der das Anschlußelement 26 angeschweißt ist, dessen Fortsätze 32 noch in der Montagestellung stehen. Somit kann das Keramikrohr 12 so weit durchgeschoben werden, bis beispielsweise die Stirnseite 35 des zweiten Endes 20 an den in Haltestellung stehenden Fortsätzen 32 des einen Anschlußelements 26 anliegt.

Zum Spannen der Heizwendel 16 kann nun an der Stromzuführungslitze 38 des Anschlußelements 26 gezogen werden, dessen Fortsätze 32 noch in Montagestellung stehen. Andererseits kann ein Festhalten der Heizwendel 16 über die Stromzuführungslitze 38 des Anschlußelements 26 erfolgen, dessen Fortsätze bereits in Haltestellung stehen. Damit läßt sich die Heizwendel 16 so weit ziehen, daß die in Montagestellung stehenden Fortsätze 32 in Richtung der Längsachse 34 vor der Stirnseite 35 zu liegen kommen, so daß ein Umbiegen dieser Fortsätze 32 in die Haltestellung erfolgen kann.

Somit kann die Heizwendel 16 aufgrund ihrer Eigenspannung in Richtung der Längsachse 34 die beiden Anschlußelemente 26 so weit zusammenziehen, daß jeweils deren in Haltestellung stehende Fortsätze 32 an den Stirnseiten 35 im Bereich des ersten Endes 18 und des zweiten Endes 20 an dem Keramikrohr 12 anliegen und folglich die Heizwendel 16 auf diesem fixiert ist. Das fertig montierte Heizelement 10 kann in dieser Form in ein entsprechendes Gerät, beispielsweise einen Toaster, eingebaut werden.

Bei einem zweiten Ausführungsbeispiel, dargestellt in den Fig. 5 bis 7, sind dieselben Teile, insoweit als sie mit denselben Bezugszeichen versehen sind, lediglich mit einem zusätzlichen Strich versehen. Bezüglich deren Beschreibung kann daher auf das erste Ausführungsbeispiel Bezug genommen werden.

Im Unterschied zum ersten Ausführungsbeispiel ist beim zweiten, als Ganzes mit 10' bezeichneten Ausführungsbeispiel der Trägerkörper nicht als Keramikrohr 12, sondern als Quarzrohr 40 ausgebildet, in welchem die Heizwendel 16' innenliegend angeordnet ist.

Die jeweils endseitigen Windungen 22' der Heizwendel 16' sind im fertig montierten Zustand des Heizelements 10' ebenfalls mit Schweißfahnen 24' der Anschlußelemente 26' verschweißt, wobei bei diesem Ausführungsbeispiel die Schweißfahnen 24' innenliegend in der Heizwendel 16' angeordnet sind und dabei in ihrer Krümmung, wie beispielsweise aus Fig. 6 zu ersehen, der Krümmung einer Innenseite 42 der Heizwendel 16' angepaßt sind.

Die ebenfalls von den Anschlußelementen 26' umfaßten Fortsätze 32' sind in ihrer Montagestellung, wie in Fig. 6 durchgezogen gezeichnet, derart gebogen, daß sie möglichst innerhalb der Heizwendel 16' liegen, zumindest jedoch nicht über eine Außenseite 28' der Heizwendel 16' überstehen. In der Haltestellung werden die Fortsätze 32' im Gegensatz zum ersten Ausführungsbeispiel nicht radial zur Längsachse 34' nach innen gebogen, sondern weisen bezüglich der Längsachse 34' in radialer Richtung nach außen, wobei sie so weit in radialer Richtung nach außen überstehen, daß sie sich an einer Stirnseite 44 des Quarzrohrs 40 abstützen können. Damit ist die Heizwendel 16' im fertig montierten Zustand aufgrund ihrer Eigenspannung in Richtung der Längsachse 34 durch die an den Stirnseiten 44 an einem ersten Ende 46 und an einem zweiten Ende 48 des Quarzrohrs 40 anliegenden und in Haltestellung stehenden Fortsätze 32' in dem Quarzrohr 40 vollständig fixiert.

Vorzugsweise werden die Stromzuführungslitzen 38' bei dem zweiten Ausführungsbeispiel an die Anschlußfahnen 36' ebenfalls auf der den Windungen 22' der Heizwendel 16' gegenüberliegenden Seite angeschweißt, das heißt, daß die Stromzuführungslitzen 38' beim zweiten Ausführungsbeispiel auf der der Längsachse 34' zugewandten Seite der Anschlußfahnen 36' anliegen.

Bei der Montage des zweiten Ausführungsbeispiels 10' der erfindungsgemäßen Heizwendel wird nun so vorgegangen, daß zunächst die Heizwendel 16' gewickelt wird, wobei jeweils ein einfaches Abschneiden der jeweils letzten Windung im Bereich der beiden Enden der Heizwendel 16' erfolgt.

Anschließend werden die jeweils endseitigen letzten Windungen 22', vorzugsweise die letzten 3 bis 4 Windungen, mit der Schweißfahne 24' des jeweiligen Anschlußelements 26' verschweißt, so daß an beiden Enden der Heizwendel 16' ein Anschlußelement 26' mit jeweils von der Heizwendel 16' abstehender Anschlußfahne 36' angeschweißt ist.

Als nächster Schritt erfolgt ein Anschweißen der Stromzuführungslitzen 38' an die Anschlußfahnen 36' und darauffolgend ein Umbiegen der Fortsätze 32' in die Haltestellung bei einem der Halteelemente 26', während das andere Anschlußelement 26' noch in die Montagestellung gebogene Fortsätze 32' aufweist.

Die an das letztgenannte Anschlußelement 26' angeschweißte Stromzuführungslitze 38' wird nunmehr in das Quarzrohr 40 eingeführt und durch dieses hindurchgeschoben, wobei diese Stromzuführungslitze 38' als Zugelement dient, um das Anschlußelement 26' mit den in Montagestellung gebogenen Fortsätzen 32' durch das Quarzrohr 40 so weit hindurchzuziehen, bis das Anschlußelement 26' mit seinen in Haltestellung stehenden Fortsätzen 32' an der Stirnseite 44,beispielsweise des zweiten Endes 48,am Quarzrohr 40 anliegt und die noch in Montagestellung stehenden Fortsätze 32' des anderen Anschlußelements 26' in Richtung der Längsachse 34' so weit aus dem Quarzrohr 40 herausgezogen sind, daß sie vor dem ersten Ende 46 stehen und in die Haltestellung umgebogen werden können.

Nach dem Umbiegen der letztgenannten Fortsätze 32' in die Haltestellung ist die Heizwendel 16' in dem Quarzrohr 40 dadurch fixiert, daß jeweils die Fortsätze 32' aufgrund der Eigenspannung der Heizwendel 16' in Richtung der Längsachse 34' gegen die Stirnseiten 44 des Quarzrohrs 40 am ersten Ende 46 und am zweiten Ende 48 angelegt sind.

## Patentansprüche

1. Heizelement, insbesondere für Toaster, mit einem Trägerkörper (12, 40), mit sich am Trägerkörper (12, 40) abstützenden Anschlußelementen (26) und mit einer endseitig über die Anschlußelemente (26) mit Stromzuführungslitzen verbindbaren Heizwendel (16), welche mit den Anschlußelementen (26) verschweißt und über diese am Trägerkörper (12, 40) gehalten ist,
**dadurch gekennzeichnet**, daß die Heizwendel (16) an beiden Enden mit einer letzten Spiralwindung (22) endet und daß die Heizwendel (16) mit mindestens einer endseitig liegenden Windung (22) mit dem jeweiligen Anschlußelement (26) verschweißt ist.

2. Heizelement nach Anspruch 1, dadurch gekennzeichnet, daß die Heizwendel (16) in Richtung ihrer Längsachse (34) gespannt an dem Trägerkörper (12, 40) gehalten ist.

3. Heizelement nach einem der voranstehenden Ansprüche, dadurch gekennzeichnet, daß die Anschlußelemente (26) sich am Trägerkörper (12, 40) abstützende Fortsätze (32) aufweisen.

4. Heizelement nach Anspruch 3, dadurch gekennzeichnet, daß die Fortsätze (32) über eine dem Trägerkörper (12, 40) zugewandte Umfangsfläche (28, 42) der Heizwendel (16) in Richtung auf den Trägerkörper (12, 40) zu überstehen.

5. Heizelement nach einem der voranstehenden Ansprüche, dadurch gekennzeichnet, daß die Anschlußelemente (26) mit der letzten Spiralwindung (22) verschweißt sind.

6. Heizelement nach einem der voranstehenden Ansprüche, dadurch gekennzeichnet, daß die Anschlußelemente (26) mit einer Schweißfahne (24) versehen sind.

7. Heizelement nach Anspruch 6, dadurch gekennzeichnet, daß die Schweißfahne (24) im wesentlichen einer Krümmung der Windungen (22) angepaßt ist.

8. Heizelement nach Anspruch 6 oder 7, dadurch gekennzeichnet, daß die Schweißfahne (24) auf einer dem Trägerkörper (12, 40) gegenüberliegenden Umfangsseite (28, 42) der Windungen (22) der Heizwendel (16) anliegt.

9. Heizelement nach einem der Ansprüche 3 bis 8, dadurch gekennzeichnet, daß die Anschlußelemente (26) sich mit Ausnahme der Fortsätze (32) nicht über die dem Trägerkörper (12, 40) zugewandte Umfangsseite (28, 42) der Heizwendel (16) hinaus erstrecken.

10. Heizelement nach einem der voranstehenden Ansprüche, dadurch gekennzeichnet, daß die Anschlußelemente (26) mit den Stromzuführungslitzen (38) verschweißt sind.

11. Heizelement nach Anspruch 10, dadurch gekennzeichnet, daß die Anschlußelemente (26) eine Anschlußfahne (36) für die Stromzuführungslitzen (38) aufweisen.

12. Heizelement nach einem der voranstehenden Ansprüche, dadurch gekennzeichnet, daß der Trägerkörper (12, 40) langgestreckt ist.

13. Heizelement nach Anspruch 12, dadurch gekennzeichnet, daß der Trägerkörper (12, 40) ein Rohr ist.

14. Heizelement nach einem der Ansprüche 12 oder 13, dadurch gekennzeichnet, daß sich die Fortsätze (32) endseitig am Trägerkörper (12, 40) abstützen.

15. Heizelement nach einem der voranstehenden Ansprüche, dadurch gekennzeichnet, daß das Anschlußelement (26) aus zunderfreiem Material ist.

16. Heizelement nach Anspruch 15, dadurch gekennzeichnet, daß das Anschlußelement (26) aus einer Chrom-Nickel-Verbindung ist.

17. Verfahren zum Herstellen eines Heizelements umfassend eine Heizwendel (16) einen Trägerkörper (12, 40) und beiderseits mit der Heizwendel verschweißte Anschlußelemente (26) über welche die Heizwendel (16) mit Stromzuführungslitzen verbindbar ist, dadurch gekennzeichnet, daß die Heizwendel (16) an beiden Enden nach der jeweils letzten Windung (22) abgeschnitten wird, so daß sie mit der letzten Windung (22) endet, und danach mit mindestens einer endseitig liegenden Windung (22) mit dem jeweiligen Anschlußelement (26) verschweißt wird, und daß die Heizwendel (16) anschließend auf den Trägerkörper (12, 40) aufgezogen und mit den Anschlußelemten (26) fixiert wird.

18. Verfahren nach Anspruch 17, dadurch gekennzeichnet, daß zur Befestigung der Heizwendel am Trägerkörper die Anschlußelemente von einer Montagestellung, in welcher sie nicht über eine dem Trägerkörper zugewandte Umfangsseite der Heizwendel überstehen, in eine Haltestellung umgebogen werden, in welcher sie zumindest teilweise über die dem Trägerkörper zugewandte Umfangsseite der Heizwendel überstehen.

19. Verfahren nach Anspruch 18, dadurch gekennzeichnet, daß Fortsätze der Anschlußelemente von der Montagestellung in die Haltestellung umgebogen werden.

20. Verfahren nach einem der Ansprüche 17 bis 19, dadurch gekennzeichnet, daß vor dem Aufziehen der Heizwendel auf den Trägerkörper beide Stromzuführungslitzen mit den Anschlußelementen verbunden werden.

21. Verfahren nach Anspruch 20, dadurch gekennzeichnet, daß die Stromzuführungslitzen an die Anschlußelemente angeschweißt werden.

22. Verfahren nach einem der Ansprüche 17 bis 21, dadurch gekennzeichnet, daß die Stromzuführungslitzen als Hilfsmittel beim Aufziehen der Heizwendel auf den Träger verwendet werden.

23. Verfahren nach Anspruch 22, dadurch gekennzeichnet, daß die Heizwendel durch Ziehen an einer Stromzuführungslitze auf den Träger aufgezogen wird.

24. Verfahren nach einem der Ansprüche 19 bis 23, dadurch gekennzeichnet, daß die Fortsätze des ersten Anschlußelements vor dem Aufziehen der Heizwendel in ihre Haltestellung gebogen werden.

25. Verfahren nach Anspruch 24, dadurch gekennzeichnet, daß die Fortsätze des zweiten Anschlußelements nach dem Aufziehen in ihre Haltestellung gebogen werden.

26. Verfahren nach einem der Ansprüche 17 bis 25, dadurch gekennzeichnet, daß die Heizwendel vor dem Aufziehen auf den Trägerkörper oxidiert wird.

27. Verfahren nach Anspruch 26, dadurch gekennzeichnet, daß die Heizwendel vor dem Oxidieren mit den Anschlußelementen verschweißt wird.

## Claims

1. Heating element, in particular for toasters, comprising a carrier member (12, 40), connecting elements (26) supported on the carrier member (12, 40) and a heating coil (16) connectable at its ends with current supply leads via the connecting elements (26), said heating coil being welded to the connecting elements (26) and held on the carrier member (12, 40) via these elements,
characterized in that the heating coil (16) terminates at both ends with a last spiral winding (22) and that the heating coil (16) is welded to the respective connecting element (26) with at least one end winding (22).

2. Heating element as defined in claim 1, characterized in that the heating coil (16) is held on the carrier member (12, 40) so as to be tensioned in the direction of its longitudinal axis (34).

3. Heating element as defined in either of the preceding claims, characterized in that the connecting elements (26) have extensions (32) supported on the carrier member (12, 40).

4. Heating element as defined in claim 3, characterized in that the extensions (32) project beyond a circumferential surface (28, 42) of the heating coil (16) facing the carrier member (12, 40) in the direction towards the carrier member (12, 40).

5. Heating element as defined in any of the preceding claims, characterized in that the connecting elements (26) are welded to the last spiral winding (22).

6. Heating element as defined in any of the preceding claims, characterized in that the connecting elements (26) are provided with a welding lug (24).

7. Heating element as defined in claim 6, characterized in that the welding lug (24) is essentially adapted to a curvature of the windings (22).

8. Heating element as defined in claim 6 or 7, characterized in that the welding lug (24) abuts on a circumferential side (28, 42) of the windings (22) of the heating coil (16) located opposite to the carrier body (12, 40).

9. Heating element as defined in any of claims 3 to 8, characterized in that the connecting elements (26) with the exception of the extensions (32) do not extend beyond the circumferential side (28, 42) of the heating coil (16) facing the carrier body (12, 40).

10. Heating element as defined in any of the preceding claims, characterized in that the connecting elements (26) are welded to the current supply leads (38).

11. Heating element as defined in claim 10, characterized in that the connecting elements (26) have a connecting lug (36) for the current supply leads (38).

12. Heating element as defined in any of the preceding claims, characterized in that the carrier member (12, 40) is elongated.

13. Heating element as defined in claim 12, characterized in that the carrier member (12, 40) is a tube.

14. Heating element as defined in either of claims 12 or 13, characterized in that the extensions (32) are supported on the carrier member (12, 40) at its ends.

15. Heating element as defined in any of the preceding claims, characterized in that the connecting element (26) is made of a non-scaling material.

16. Heating element as defined in claim 15, characterized in that the connecting element (26) is made of a chrome-nickel compound.

17. Method of manufacturing a heating element comprising a heating coil (16), a carrier member (12, 40) and connecting elements (26) welded to the heating coil on both sides and connecting the heating coil (16) with current supply leads, characterized in that the heating coil (16) is cut off at both ends after the respectively last winding (22) such that it terminates with the last winding (22), and is then welded to the respective connecting element (26) with at least one end winding (22), and that the heating coil (16) is subsequently drawn onto the carrier member (12, 40) and fixed in position with the connecting elements (26).

18. Method as defined in claim 17, characterized in that for fastening the heating coil on the carrier member the connecting elements are bent over from an assembly position in which they do not project beyond a circumferential side of the heating coil facing the carrier member, into a holding position in which they project at least partially beyond the circumferential side of the heating coil facing the carrier member.

19. Method as defined in claim 18, characterized in that extensions of the connecting elements are bent over from the assembly position into the holding position.

20. Method as defined in any of claims 17 to 19, characterized in that before the heating coil is drawn onto the carrier member both current supply leads are connected to the connecting elements.

21. Method as defined in claim 20, characterized in that the current supply leads are welded to the connecting elements.

22. Method as defined in any of claims 17 to 21, characterized in that the current supply leads are used as auxiliary aids when the heating coil is drawn onto the carrier.

23. Method as defined in claim 22, characterized in that the heating coil is drawn onto the carrier by pulling on one current supply lead.

24. Method as defined in any of claims 19 to 23, characterized in that the extensions of the first connecting element are bent into their holding position before the heating coil is attached.

25. Method as defined in claim 24, characterized in that the extensions of the second connecting element are bent into their holding position after the heating coil is attached.

26. Method as defined in any of claims 17 to 25, characterized in that the heating coil is oxidized before it is drawn onto the carrier member.

27. Method as defined in claim 26, characterized in that the heating coil is welded to the connecting elements before it is oxidized.

## Revendications

1. Elément chauffant, en particulier pour toasteur, comportant un corps porteur (12, 40), des éléments de raccordement (26), qui s'appuient sur le corps porteur (12, 40), et un boudin chauffant (16) qui peut être relié du côté des extrémités par les éléments de raccordement (26) à des cordons d'alimentation en courant et qui est soudé aux éléments de raccordement (26) et est maintenu par ceux-ci sur le corps porteur (12, 40), caractérisé en ce que le boudin chauffant (16) se termine aux deux extrémités par un dernier enroulement en spirale (22) et en ce que le boudin chauffant (16) est soudé par au moins un enroulement (22), situé du côté des extrémités, à l'élément de raccordement respectif (26).

2. Elément chauffant suivant la revendication 1, caractérisé en ce que le boudin chauffant (16) est maintenu tendu dans la direction de son axe longitudinal (34) sur le corps porteur (12, 40).

3. Elément chauffant suivant l'une des revendications précédentes, caractérisé en ce que les éléments de raccordement (26) présentent des saillies (32) qui s'appuient sur le corps porteur (12, 40).

4. Elément chauffant suivant la revendication 3, caractérisé en ce que les saillies (32) débordent dans la direction du corps porteur (12, 40), au-delà d'une face périphérique (28, 42) du boudin chauffant (16) tournée vers le corps porteur (12, 40).

5. Elément chauffant suivant l'une des revendications précédentes, caractérisé en ce que les éléments de raccordement (26) sont soudés au dernier enroulement en spirale (22).

6. Elément chauffant suivant l'une des revendications précédentes, caractérisé en ce que les éléments de raccordement (26) sont pourvus d'une cosse de soudage (24).

7. Elément chauffant suivant la revendication 6, caractérisé en ce que la cosse de soudage (24) est adaptée sensiblement à une courbure des enroulements (22).

8. Elément chauffant suivant la revendication 6 ou 7, caractérisé en ce que la cosse de soudage (24) est appliquée sur un côté périphérique (28, 42), des enroulements (22) du boudin chauffant (16), situé à l'opposé du corps porteur (12, 40).

9. Elément chauffant suivant l'une des revendications 3 à 8, caractérisé en ce que les éléments de raccordement (26), à l'exception des saillies (32), ne s'étendent pas au-delà du côté périphérique (28, 42), du boudin chauffant (16), qui est tourné vers le corps porteur (12, 40).

10. Elément chauffant suivant l'une des revendications précédentes, caractérisé en ce que les éléments de raccordement (26) sont soudés aux cordons d'alimentation en courant (38).

11. Elément chauffant suivant la revendication 10, caractérisé en ce que les éléments de raccordement (26) présentent une cosse de raccordement (36) pour les cordons d'alimentation en courant (38).

12. Elément chauffant suivant l'une des revendications précédentes, caractérisé en ce que le corps porteur (12, 40) est étendu en longueur.

13. Elément chauffant suivant la revendication 12, caractérisé en ce que le corps porteur (12, 40) est un tube.

14. Elément chauffant suivant l'une des revendications 12 et 13, caractérisé en ce que les saillies (32) s'appuient du côté des extrémités sur le corps porteur (12, 40).

15. Elément chauffant suivant l'une des revendications précédentes, caractérisé en ce que l'élément de raccordement (26) est constitué d'une matière inoxydable.

16. Elément chauffant suivant la revendication 15, caractérisé en ce que l'élément de raccordement (26) est constitué par un alliage au chrome et au nickel.

17. Procédé de fabrication d'un élément chauffant comportant un boudin chauffant (16), un corps porteur (12, 40) et des éléments de raccordement (26) qui sont soudés de part et d'autre au boudin chauffant et par lesquels le boudin chauffant (16) peut être relié à des cordons d'alimentation en courant, caractérisé en ce que le boudin chauffant (16) est sectionné aux deux extrémités après le dernier enroulement (22) respectif de sorte qu'il se termine par le dernier enroulement (22), et qu'il soit en conséquence soudé à l'élément de raccordement respectif (26) par au moins un enroulement (22) situé du côté des extrémités, et en ce que le boudin chauffant (16) est tiré ensuite sur le corps porteur (12, 40) et est fixé par les éléments de raccordement (26).

18. Procédé suivant la revendication 17, caractérisé en ce que pour la fixation du boudin chauffant sur le corps porteur, les éléments de raccordement sont pliés, à partir d'une position de montage dans laquelle ils ne débordent pas au-delà d'un côté périphérique, du boudin chauffant, tourné vers le corps porteur, dans une position de blocage dans laquelle ils débordent au moins partiellement au-delà du côté périphérique, du boudin chauffant, tourné vers le corps porteur.

19. Procédé suivant la revendication 18, caractérisé en ce que des saillies des éléments de raccordement sont pliés de la position de montage dans la position de blocage.

20. Procédé suivant l'une des revendications 17 à 19, caractérisé en ce qu'avant le tirage le boudin chauffant sur le corps porteur, les deux cordons d'alimentation en courant sont reliés aux éléments de raccordement.

21. Procédé suivant la revendication 20, caractérisé en ce que les cordons d'alimentation en courant sont soudés aux éléments de raccordement.

22. Procédé suivant l'une des revendications 17 à 21, caractérisé en ce que les cordons d'alimentation en courant sont utilisés comme moyen auxiliaire lors du tirage du boudin chauffant sur le corps porteur.

23. Procédé suivant la revendication 22, caractérisé en ce que le boudin chauffant est tiré sur le corps porteur par tirage sur un cordon d'alimentation en courant.

24. Procédé suivant l'une des revendications 19 à 23, caractérisé en ce que les saillies du premier éléments de raccordement sont pliées dans leur position de blocage avant le tirage du boudin chauffant.

25. Procédé suivant la revendication 24, caractérisé en ce que les saillies du second élément de raccordement sont pliées dans leur position de blocage après le tirage.

26. Procédé suivant l'une des revendications 17 à 25, caractérisé en ce que le boudin chauffant est oxydé avant le tirage sur le corps porteur.

27. Procédé suivant la revendication 26, caractérisé en ce que le boudin chauffant est soudé aux éléments de raccordement avant l'oxydation.
